# EUROPÄISCHE PATENTSCHRIFT

(11) **EP 0 038 282 B1**
(45) Veröffentlichungstag und Bekanntmachung des Hinweises auf die Patenterteilung: **30.04.1986**
(21) Anmeldenummer: 81730019.7
(22) Anmeldetag: 19.02.1981
(51) Int. Cl.: B41J 35/14

(54) **Umschaltvorrichtung für ein mehrfarbiges Farbband eines Druckers, insbesondere eines Matrixdruckers**
Commutator for a polychromatic ribbon of a printing machine, particularly of a matrix printing machine
Dispositif pour la commutation d'un ruban polychrome d'une machine à imprimer, en particulier d'une machine à imprimer avec une matrice

(30) Priorität: 15.04.1980 DE 3014820
(43) Veröffentlichungstag der Anmeldung: 21.10.1981
(73) Patentinhaber: MANNESMANN Aktiengesellschaft, 40027 Düsseldorf (DE)
(72) Erfinder: Grüner, Manfred, D-7900 Ulm (DE); Hendrischk, Wolfgang, D-7910 Neu-Ulm (DE)
(74) Vertreter: Meissner, Peter E., Dipl.-Ing.

## Beschreibung

Die Erfindung betrifft eine Umschaltvorrichtung für ein mehrfarbiges Farbband eines Druckers, insbesondere eines Matrixdruckers, mit einer zwischen zwei Endpositionen heb- und senkbaren, am Druckkopf oder an dessen Schlitten schwenkbar gelagerten farbbandführung, die mittels zweier durch ein verbindungsglied gelenkig miteinander verbundener Hubstößel von zwei parallel nebeneinander und parallel zur schwenkebene der farbbandführung angeordneten Hubmagneten und eines mit dem verbindungsglied gelenkig verbundenen, um eine zur Schwenkachse der farbbandführung parallele Achse schwenkbaren Hebels auf unterschiedliche Farbstreifen eingestellt werden kann.

Die vorstehend bezeichnete Umschaltvorrichtung ist aus der DE-A-25 15 899 bekannt. Diese bekannte Vorrichtung weist einen auf einem Bolzen schwenkbar gelagerten zweiarmigen Schalthebel auf, der mit dem einen Arm unmittelbar am Farbbandgehäuse und mit dem anderen Arm an einem als Steuerstange bezeichneten Verbindungsglied angreift. Mit diesem Verbindungsglied ist der Schalthebel gelenkig verbunden. Die bekannte Umschaltvorrichtung strebt zwar eine betriebssicher und auch bei hoher Schaltfrequenz exakt arbeitende Vorrichtung an, verzichtet jedoch hierbei auf eine formschlüssige Verbindung zwischen der Umschaltvorrichtung und der Farbbandkassette. Dadurch soll ein leichtes Auswechseln der Farbbandkassette ermöglicht werden.

Die bekannte Umschaltvorrichtung mag durchaus bei hoher Umschaltgeschwindigkeit ein Überschwingen mit nachfolgendem Schwingen der Farbbandkassette unterbinden, selbst dann, wenn die zur Verfügung stehende Umschaltzeit sehr kurz ist. Die bekannte Umschaltvorrichtung genügt jedoch nur zwei Schaltstellungen, wobei die Umschaltgeschwindigkeit für mehr als swei Schaltstellungen schwerlich gesteigert werden könnte. Der Erfindung liegt die Aufgabe zugrunde, die bekannte Umschaltvorrichtung dahingehend weiterzuentwickeln, daß sie ein Umschalten auf vier verschiedene Farbbahnen eines Farbbandes ermöglicht.

Die gestellte Aufgabe wird bei der eingangs bezeichneten Umschaltvorrichtung dadurch gelöst, daß der Hebel als einarmiger Hebel ausgebildet ist, der über ein Betätigungsglied auf einen an der Farbbandführung befestigten Betätigungshebel einwirkt und dessen Schwenkachse, vom Betätigungsglied aus gesehen, jenseits des hinteren der beiden Hubstößel liegt, und daß der einarmige Hebel durch eine von seinem Mittelteil ausgehende Verbindung an dem Verbindungsglied zwischen dessen beiden Anlenkachsen außermittig angelenkt ist. Die Erfindung ermöglicht nunmehr ein Umschalten auf vier verschiedene Farbbahnen eines Farbbandes. Mehr als zwei Stellungen werden durch den an dem Verbindungsglied angelenkten einarmigen Hebel geschaffen, wobei sein außermittiger Anschluß bei entsprechenden Endstellungen der Hubmagnete zu einer entsprechenden Anahl von Schaltstellungen entsprechend der Anzahl der Farbbahnen des Farbbandes führt. Vorteilhaft ist außerdem der Betätigungshebel für die Farbbandführung, wodurch eine auch bei hohen Schaltzeiten zuverlässige Übertragung der Steuerbewegungen des Hebels auf die Farbbandführung erfolgen kann.

In Weiterbildung der Erfindung ist vorgesehen, daß das Betätigungsglied für den Betätigungshebel eine axial unter der Belastung einer Feder stehende, in einer Führung geführte Schubstange ist, an der einerseits das freie Ende des durch das Gewicht der schwenkbaren Farbbandführung belasteten Betätigungshebels anliegt und die andererseits durch die Feder gegen das freie Ende des einarmigen Hebels gedrückt wird. Vorteilhaft ist hierbei die kraftschlüssige Übertragung, die für genaue Schaltwege und für kurze Schaltzeiten wichtig ist, von dem Hebel auf die Farbbandführung.

Hierzu Seiten 2, 3 und 4 der ursprünglichen Unterlagen unter Streichung des zweiten (letzten) Absatzes auf Seite 4.

In den beigefügten Abbildungen ist die Erfindung schematisch anhand eines Ausführungsbeispiels erläutert. Es zeigt
Fig. 1 einen Druckkopf mit einer Schaltvorrichtung für ein mehrfarbiges Farbband,
Fig. 2 einen Ausschnitt aus einem mehrfarbigen Farbband,
Fig. 3 die von zwei Hubmagneten anfahrbaren Positionen,
Fig. 4 einen Ausschnitt aus einem zweifarbigen Farbband.

Am Druckkopf 1 eines mit seinen weiteren Teilen nicht dargestellten Matrixdruckers ist eine Farbbandführung 2 um eine Achse 4 schwenkbar befestigt. Die Farbbandführung 2 dient der Führung eines Farbbandes 20. Eine strichpunktierte Linie 3 deutet die Druckzeilenmitte an.

Die Farbbandführung 2 bildet zusammen mit einem rüsselförmigen Element 22, das an ihr starr befestigt ist, ein Hebelsystem 5, welches über zwei Hubmagnete 6 und 7 betätigt wird.

Die Hubmagnete 6 und 7 weisen Hubstößel 8 und 9 auf, die über ein Verbindungsglied 73 gelenkig miteinander verbunden sind. Zwischen den Anlenkachsen 78 und 19 des Verbindungsgliedes 13 ist eine gelenkige Verbindung 14 mit einem Koppelglied 10 vorgesehen, welches in der dargestellten Ausführung eine etwa T-förmige Form hat. Das Koppelglied 10 ist ein einarmiger Hebel und als solcher um eine Schwenkachse 11 schwenkbar, die vom Anschluß des Hebelsystems 5 aus gesehen jenseits des Hubstößels 9 des zweiten Hubmagneten 7 liegt.

Zum Anschluß des Hebelsystems 5 an das Koppelglied 10 ist eine axial unter der Auflass einer Feder 17 stehende, in einer Führungshülse 16 geführte Schubstange 13 vorgesehen, die einerseits an dem Hebelsystem 5, andererseits am Koppelglied 10 anliegt. Die kraftschlüssige Verbindung zwischen dem Hebelsystem 5 und dem Koppelglied 10 wird dabei einmal durch die Feder 17, zum anderen durch das Eigengewicht der Farbbandführung 2 erreicht.

Fig. 2 zeigt einen Ausschnitt aus einem Farbband 20 mit vier verschiedenen Farbbahnen a, b, c und d.

Um die einzelnen Farbbahnen anfahren zu können, sind die in Fig. 3 schematisch dargestellten Hubstößelpositionen der Hubmagneten 6 und 7 nötig. Die Hubstößelposition a, bedeutet, daß beide Hubstößel ausgefahren sind. In diesem Fall nimmt die Farbbandführung 2 ihre tiefste Position ein, so daß die Farbbahn a zur Verfügung steht. Zum Umschalten auf die Farbbahn b wird der Hubstößel 9 des zwei ten Hubmagneten 7 durch Abschalten der Bestromung zurückgefahren, während der Hubstößel 8 des ersten Hubmagneten 6 seine ausgefahrene Position beibehält.

Bei der Hubstößelposition c' für die Farbbahn c ist der Hubstößel 8 des ersten Hubmagneten 6 eingefahren, der Hubstößel 9 des zweiten Hubmagneten 7 ausgefahren. Bei der Hubstößelposition d' sind beide Hubmagneten 6, 7 eingefahren bzw. nicht bestromt.

Selbstverständlich kann man die Einrichtung auch für ein Farbband 21 mit einer roten Farbbahn r und einer schwarzen Farbbahn s benutzen, wobei dann je nach der Gestaltung der Farbbandführung in bezug auf die zu beschriftende Zeile nur zwei nebeneinanderliegende Stößelpositionen a', b' bzw. b', c' bzw. c', d' benutzt werden.

Für den praktischen Betrieb empfiehlt es sich, ein Farbband zu verwenden, das auf den Außenbahnen a und d diejenigen Farben aufweist, die seltener als die inneren gebraucht werden, sofern die in Fig. 1 dargestellte Vorrichtung zum Einsatz kommt. Das Umschalten von einer Endposition in die andere Endposition braucht, da das Eigengewicht der Farbbandführung ein mitbestimmender Faktor ist, etwas mehr Zeit. Hier bietet sich an, durch Erzeugung von Erschütterungen im Farbbandtransport die Umschaltung zu erleichtern. Dies läßt sich beispielsweise durch zweimaliges Reversieren des Druckkopfschlittens erreichen. Diesen Zeitverlust kann man in Kauf nehmen, da die Umschaltvorgänge auf die nur wenig gebrauchten Farbbahnen selten sind.

## Patentansprüche

1. Umschaltvorrichtung für ein mehrfarbiges Farbband (20) eines Druckers, insbesondere eines Matrixdruckers, mit einer zwischen zwei Endpositionen heb- und senkbaren, am Druckkopf oder an dessen Schlitten schwenkbar gelagerten Farbbandführung (2), die mittels zweier durch ein Verbindungsglied (13) gelenkig miteinander verbundener Hubstößel (8;9) von zwei parallel nebeneinander und parallel zur Schwenkebene der Farbbandführung (2) angeordneten Hubmagneten (6;7) und eines mit dem Verbindungsglied (13) gelenkig verbundenen, um eine zur Schwenkachse (4) der Farbbandführung (2) parallele Achse schwenkbaren Hebels (10) auf unterschiedliche Farbstreifen eingestellt werden kann,
dadurch gekennzeichnet,
daß der Hebel (10) als einarmiger Hebel ausgebildet ist, der über ein Betätigungsglied auf einen an der Farbbandführung (2) befestigten Betätigungshebel (5) einwirkt und dessen Schwenkachse (11), vom Betätigungsglied aus gesehen, jenseits des hinteren der beiden Hubstößel (9) liegt, und daß der einarmige Hebel (10) durch eine von seinem Mittelteil ausgehende Verbindung (14) an dem Verbindungsglied (13) zwischen dessen beiden Anlenkachsen (18;19) außermittig angelenkt ist.

2. Umschaltvorrichtung nach Anspruch 1, dadurch gekennzeichnet,
daß das Betätigungsglied für den Betätigungshebel (5) eine axial unter der Belastung einer Feder (17) stehende, in einer Führung (16) geführte Schubstange (15) ist, an der einerseits das freie Ende des durch das Gewicht der schwenkbaren Farbbandführung (2) belasteten Betätigungshebels (5) anliegt und die andererseits durch die Feder (17) gegen das freie Ende des einarmigen Hebels (10) gedrückfwird.

## Claims

1. Shift device for a multi-coloured coloured ribbon (20) of a printer, in particular of a matrix printer, with a coloured ribbon guide (2) which is able to be raised and lowered between two end positions and is pivotably mounted on the print head or on its sliding carriage, which maybe adjusted to different coloured strips by means of two lifting rams (8;9) articulatedly connected with each other by a connecting member (13) of two lifting magnets (6;7) arranged parallel adjacent to each other and parallel to the pivot plane of the coloured ribbon guide (2), and by means of a lever (10) which is articulatedly connected with the connecting member (13) and is pivotable about an axis parallel to the pivot axis (4) of the coloured ribbon guide (2), characterized in that
the lever (10) is constructed as a single arm lever, which acts via an actuating member on an actuating lever (5) attached to the coloured ribbon guide (2) and the pivot axis (11) of which, viewed from the actuating member, lies on the other side of the rear of the two lifting rams (9), and that the single arm lever (10) is articulated eccentrically, through a connection (14) originating from its central part, to the connecting member (13) between its two articulation axes (18;19).

2. Shift device according to Claim 1,
characterized in that
the actuating member for the actuating lever (5) is a thrust rod (15) standing axially under the stress of a spring (17) and guided in a guide (16), against which rod on one side the free end of the actuating lever (5) rests, which is charged by the weight of the pivotable coloured ribbon guide (2) and which on the other side is pressed by the spring (17) against the free end of the single arm lever (10).

## Revendications

1 - Dispositif pour la commutation d'un ruban polychrome (20) d'une machine à imprimer, en particulier d'une machine à imprimer à matrice, comportant un guidage (2) de ruban monté de façon pivotante sur la tête d'impression ou sur le chariot de celle-ci et pouvant monter et descendre entre deux positions extrêmes, guidage qui peut être réglé sur différentes bandes de couleur au moyen de deux coulisseaux de levage (8,9), reliés l'un à l'autre de façon articulée par un organe de liaison (13), de deux aimants de levage (6,7) disposés parallèlement l'un à coté de l'autre et parallèlement au plan de pivotement du guidage (2) de ruban et d'un levier (10) pouvant pivoter autour d'un axe parallèle à l'axe de pivotement (4) du guidage (2) du ruban et relié de façon articulée à l'organe de liaison (13),
caractérisé en ce que le levier (10) est conçu sous forme d'un levier à bras unique, qui agit par l'intermédiaire d'un organe de manoeuvre sur un levier de manoeuvre (5) fixé au guidage (2) de ruban et dont l'axe de pivotement (11), vu de l'organe de manoeuvre, se trouve au delà du coulisseau de levage arrière (9), et en ce que le levier à bras unique (10) est articulé de façon excentrique, par l'intermédiaire d'une liaison (14) sortant de sa partie centrale, à l'organe de liaison (13) entre les deux axes d'articulation (18,19) de celui-ci.

2 - Dispositif de commutation selon la revendication 1, caractérisé en ce que l'organe de manoeuvre pour le levier de manoeuvre (5) est une bielle (15) guidée dans un guidage (16) et sollicitée axialement par un ressort (17), sur laquelle, d'une part, repose l'extremité libre du levier de manoeuvre (5) chargé par le poids du guidage (2) de ruban pouvant pivoter et qui, d'autre part, est pressée par le ressort (17) contre l'extrémité libre du levier (10) à bras unique.
